# EUROPÄISCHE PATENTSCHRIFT

(11) **EP 1 106 123 B1**
(45) Veröffentlichungstag und Bekanntmachung des Hinweises auf die Patenterteilung: **30.03.2005**
(21) Anmeldenummer: 00107609.0
(22) Anmeldetag: 30.03.2000
(51) Int. Cl.: A47G 27/04

(54) **Verfahren zur Verbindung und Fixierung der Stossnähte von Bodenbelägen mit Vlies-, Filz- oder textilem Zweitrücken bei Verlegung auf Klettbasis**
Method for assembling and fixing the edges of floor coverings having a non-woven, felt or textile backing and laid on a hooked fastening base
Procédé pour l'assemblage et la fixation des bords de revêtements de sol pourvus d'un dossier en non-tissé, feutre ou textile et posés sur une base de fixation à crochets

(30) Priorität: 11.12.1999 DE 19959844
(43) Veröffentlichungstag der Anmeldung: 13.06.2001
(73) Patentinhaber: Nitsche, Lars, 30900 Wedemark (DE)
(72) Erfinder: Nitsche, Lars, 30900 Wedemark (DE)
(74) Vertreter: Voges, Dirk

(56) Entgegenhaltungen:
- EP-A- 0 062 738
- CH-A- 618 490
- DE-A- 2 201 231
- US-A- 3 574 019
- US-A- 3 661 669
- US-A- 4 092 450
- US-A- 5 191 692

## Beschreibung

Bei der Erfindung handelt es sich um ein Verfahren aus dem Bereich der Klebetechnik. Die Erfindung betrifft die Anwendung eines selbstklebenden Flauschgewebes. Ein selbstklebend ausgerüstetes Vlies- oder Filzgewebe wird verwendet, um Bodenbeläge mit Vlies-, Filz- oder textilen Zweitrücken, welche mittels einseitig selbstklebendem Klettverlegeband am Untergrund befestigt werden, an deren Stoßnähten miteinander zu verbinden und auch an diesen Stellen eine Befestigung am Untergrund zu gewährleisten.

Bei der reversibelen Untergrundbefestigung von Bodenbelägen mit Vlies- oder Filzrücken durch Mikroklettverlegebänder tritt erfahrungsgemäß das Problem auf, daß im Gegensatz zu einer Verlegung mit doppelseitigem Teppichklebeband oder mittels Flüssigkleber an den Stoßnähten der Bodenbelagsbahnen keine feste Verbindung von einer Bahn zur anderen aufgebaut wird. Die Bahnen können sich in Stoßkantenrichtung horizontal gegeneinander verschieben. Der Grund für diese Verschiebbarkeit ist eine strukturelle Instabilität der Vlies- oder Filzrücken. Schließlich besteht sogar die Gefahr, daß sich die Kante einer Bodenbelagsbahn bei physischer Einwirkung vom Untergrund, also von der Klettoberfläche ablöst und sich aufstellt, wodurch eine besondere Gefahrenquelle (Sturzgefahr) entstehen kann. Auch ist aufgrund dieser strukturellen Instabilität die Stoßnaht ohne zusätzliche Fixierung stets deutlich sichtbar, weil die Bodenbeläge wegen der genannten Instabilität des Bodenbelagsrückens eine Spalte bilden können, was es aus ästhetischen Gründen zu vermeiden gilt.

Klettbares textiles Gewebe mit einseitig rauher oder filziger Oberfläche, welches an seiner glatten Seite selbstklebend ausgerüstet ist, ist bekannt und entspricht dem Stand der Technik. Es findet unter anderem Verwendung im Bereich der selbstklebenden Klettverschlußstreifen. Auch einseitig selbstklebend ausgerüsteter Filz wird zum Beispiel als selbstklebende Pufferschicht zum Schutz empfindlicher Oberflächen (Filzpunkte für die Unterseiten von Stuhl- oder Tischbeinen zum Schutz von Parkettböden) verwendet.

Ebenfalls zum Stand der Technik zu zählen ist eine Befestigung von Bodenbelagsstoßkanten mittels eines am Untergrund liegenden und mittig unter der Stoßnaht verlaufenden Kletthakenbandes, welches eine Klettverbindung zu zwei im Kantenbereich unter die aufeinanderstoßenden Bodenbelagsbahnen angebrachten Flauschbänder eingeht, und auf diese Weise die beiden Stoßkanten zum boden hin verbindet (EP-A-0062738).

Die Erfindung bezieht sich nun auf die Verwendung eines klettbaren Gewebes oder Filzes in Verbindung mit einem beidseitig mit Klebstoff versehenen Trägermaterial in der Art eines doppelseitigen Klebebandes oder auch mit einfachem Kleberauftrag als Verbindungsmedium für die oben bezeichneten Bodenbelagsbahnen.

Diese Erfindung wird nun nachfolgend mit Bezug auf die Zeichnungen beschrieben.

In den Zeichnungen zeigen:
- Figur 1.): ein schematischer Querschnitt durch eine Bodenbelagsstoßnaht, bei welcher die Teppichbahnen lediglich eine Fixierung durch das durch Kleber am Untergrund befestigte Klettband erfahren. (Problemzustand).
- Figur 2.): ein schematischer Querschnitt durch eine Stoßnaht, bei der durch eine erfindungsgemäße Anwendung eines mit Klebstoff versehenen Vlies- oder Filzgewebes die Bodenbelagsflächen sowohl eine Verbindung mit dem Untergrund (Klettband) eingehen, als auch durch den Kleberauftrag des Vlies- oder Filzgewebes miteinander verbunden werden. (Das mit Klebstoff versehene Gewebe ist zur Verdeutlichung übertrieben dick dargestellt)
- Figur 3.): ein schematischer Querschnitt durch eine Stoßnaht, bei der alternativ zu Fig. 2.) das mit Klebstoff versehene Vlies- oder Filzgewebe mit seiner klebenden Seite direkt auf den Untergrund aufgebracht ist. Ein Klettverlegeband dient zur Klebeverbindung der beiden Bodenbelagsflächen und stellt über die Klettseite eine Verbindung zur Flauschseite des auf dem Untergrund befestigten Vlies- oder Filzgewebes her.

Bei dem in Fig. 1.) dargestellten Problemzustand bei herkömmlicher Verlegeweise weisen die Bodenbelagsbahnen mit Vlies- oder Filzrücken (1) an der Stoßnaht (2) lediglich eine Verbindung mit dem unterliegenden Klettband (3) auf, welches mittels Kleberauftrag (4) am Untergrund befestigt ist. Die Fixierung von Vlies- oder Filzrückenbelägen am Untergrund mittels Klettverlegeband ist gewolltermaßen reversibel. Es soll ein einfaches und rückstandsfreies Auswechseln der Belagsflächen ohne erneuten Klebeband- oder Kleberauftrag gewährleistet werden. Die Belagsbahnen sind unabhängig voneinander vom Untergrund ablösbar. Diese Eigenschaft, gepaart mit der bereits angesprochenen für Filz oder Vlies typischen strukturellen Instabilität, hat im Bereich der Stoßnähte den Nachteil, daß sich die Belagsbahnen an den Nähten horizontal in alle Richtungen leicht gegeneinander verschieben lassen. Außerdem könnte eine Gefahrenquelle entstehen, wenn sich nur eine Teppichkante vom Untergrund löst und abhebt.

Diesen Problemen kann bisher nur durch eine feste Verklebung der Stoßnähte mit dem Untergrund begegnet werden, wodurch der besondere Vorteil der Klettverlegeweise, nämlich die einfache Aufnehmbarkeit des Bodenbelags an diesen Stellen neutralisiert werden würde. Ein weiterer Vorteil der gekletteten Verlegung von Fußbodenbelägen wäre durch diese eben genannte konventionelle Lösung des Problems durch festes Verkleben des Bodenbelags im Nahtbereich zunichte gemacht. Ein großer Vorteil der gekletteten Verlegeweise zur früher Ausschließlich verwendeten Verklebung des Bodenbelags besteht nämlich darin, daß bei Entfernung des alten Bodenbelags vor der Neuverlegung der Untergrund nicht mehr vorbehandelt, nämlich gesäubert und von alten Kleber- und Klebebandresten befreit werden muß. Hierfür wurden vielfach scharfe Chemikalien und Lösungsmittel eingesetzt. Diese Säuberung war erforderlich, um ein Haften des neuen Kleberauftrags zu gewährleisten. Greift man nun bei einer Verlegung des Bodenbelags auf Klettbasis in den Problemzonen der Stoßnähte auf eine Verklebung der Teppichbahnen zurück, so ist im Falle eines Belagswechsels in diesen Bereichen wieder eine Untergrundbehandlung erforderlich.

Eine andere Möglichkeit ist die Verwendung von aufgesetzten und mit dem Untergrund verschraubten Teppichschienen aus Kunststoff oder Metall, welche die Stoßnaht abdecken. Die Verwendung derartiger Schienen dürfte bei Nahtstellen in der Raummitte vielfach aus ästhetischen Gründen ausscheiden.

Auch das unter dem Aktenzeichen EP-A-0062738 vorveröffentlichte Verfahren ist nicht geeignet, dem Problem der gegeneinander verschiebbaren, bzw. einzeln aufstellbaren Bodenbelagskanten zu begegnen. Die Fixierung der Belagskanten durch Klett am Untergrund gemäß Verfahren EP-A-0062738 entspricht im wesentlichen dem in Fig. 1 dargestellten Problemzustand. Es wird lediglich eine vertikale Klettverbindung mit dem Untergrund hergestellt, jedoch keine feste horizontale Verbindung der beiden Bodenbelagsbahnen zueinander. Auch bei diesem Verfahren kann es aufgrund der leichten Lösbarkeit der Klettverbindung zu einem Aufstellen der einen oder anderen Bodenbelagsbahn kommen.

Die in Fig. 2.) dargestellte erfindungsgemäße Verwendung des mit Klebstoff versehenen Vlies- oder Filzgewebes (6,7) stellt nun eine Alternative zu den beiden eben angesprochenen Problemlösungen dar. Diese Verwendung sieht nun so aus, daß das Vlies- oder Filzgewebe mit seiner rauhen bzw. flauschigen Seite (7) eine leicht lösbare Klettverbindung zu dem auf dem Boden befestigten Klettverlegeband (3) aufbaut. Die Oberseite des Gewebes ist mit Kleber (6) beschichtet, welcher eine Klebeverbindung mit dem Vliesrücken des Bodenbelages (1) herstellt. Ein ausreichend breiter Streifen mit Klebstoff versehenen Vlies- oder Filzgewebes ist nun bei der in Fig. 2.) gezeigten Anwendung geeignet, sowohl eine Verbindung zwischen dem Vliesrücken des Bodenbelags im Bereich der Stoßnaht (2) und dem Mikroklettverlegeband einzugehen, als auch zwei Teppichbahnen an besagter Stoßnaht horizontal fest miteinander zu verbinden. Durch die zusätzlich eingebrachte, mit Kleber versehene Schicht entsteht im Bereich der Stoßnaht eine höhere Stabilität in horizontaler Richtung. Durch die feste Verklebung der beiden Kanten miteinander wird ein entgegengesetztes Verschieben der Bahnen in Laufrichtung der Kanten unterbunden. Des weiteren wird durch die Verbindung der Kanten miteinander das Ablösen und Anheben nur einer Bodenbelagskante verhindert. Im Fall einer Ablösung des Belages vom klettenden Untergrund infolge Benutzung würden sich stets beide Bahnen bedingt durch deren feste Verbindung ablösen. Ein gefährliches Aufstellen nur einer Bodenbelagsbahn ist unmöglich.

Wenn nun der alte Bodenbelag durch einen neuen ersetzt werden soll, so verbleibt das Klettband (3) auf dem Fußboden. Eine Vorbehandlung der Bodenfläche in diesem Bereich entfällt, weil eine Entfernung des Klettbandes nicht notwendig ist. Es wird einfach bei der Neuverlegung des Bodenbelags entweder zur erneuten Fixierung der Stoßnaht, oder der sonstigen Bodenbelagsfläche wiederverwendet.

Eben eine solche durch Klebstoff erzeugte feste horizontale Verbindung der beiden Bodenbelagsbahnen zueinander ist nicht Gegenstand des unter Aktenzeichen EP-A-0062738 vorveröffentlichten Verfahrens.

Es sei an dieser Stelle nochmals darauf hingewiesen, daß die in Fig. 2.) gewählte Darstellung zur Verdeutlichung übertrieben wurde. Im Rahmen der tatsächlichen Anwendung ist das mit Klebstoff versehene Vlies- oder Filzgewebe ausreichend dünn, daß keine sicht- oder fühlbaren Aufwerfungen an der Oberfläche des Belags im Bereich der Stoßkanten auftreten. Auch sind, wie in Fig. 2.) erscheinende Aussparungen an den Unterseiten der Teppichkanten tatsächlich nicht erforderlich.

Die in Fig. 3.) dargestellte erfindungsgemäße Verwendung des mit Klebstoff versehenen Vlies- oder Filzgewebes (4,6) stellt eine weitere Alternative zu den oben erwähnten Problemlösungen dar. Bei dieser Verwendung dient das Flauschgewebe nicht dazu, die beiden Bodenbelagsflächen (1) miteinander zu verbinden, sondern es wird im Bereich der Stoßnaht anstelle des Klettverlegebandes direkt auf den Untergrund (5) geklebt. Zur Verbindung der beiden Bodenbelagsflächen wird in diesem Fall ein selbstklebendes Verlegeklettband (3) verwendet, welches mit der Kleberseite (4) nach oben an den Bahnen (1) klebt und diese miteinander verbindet. Durch die nach unten weisende Klettseite (3) wird eine Verbindung zur Flauschseite (6) des auf dem Untergrund befestigten Vlies- oder Filzgewebe hergestellt. Hinsichtlich der Vorteile dieser Verwendung wird auf das oben zu Fig. 2.) angeführte verwiesen.

Ob nun der Kleber erst bei der Verlegung des Bodenbelags mit dem Vliesgewebe zusammengebracht wird, oder ob er bereits werksseitig auf die glatte Seite des Vliesgewebes kaschiert und auf der anderen Seite mit silikonisiertem Papier versehen wurde, um ein ungewolltes Zusammenkleben zu verhindern, führt letztlich im Rahmen der oben beschriebenen Verwendung zu keinem Unterschied.

Eine gewerbliche Anwendbarkeit der Erfindung ergibt sich aus dem Umstand, daß durch sie die reversible Teppichverlegung auf Klettbasis auch in den bisherigen Problembereichen, nämlich den Stoßnähten, praktikabeler wird. Die erfindungsgemäße Anwendung des oben bezeichneten mit Kleber versehenen Vlies- oder Filzgewebes stellt eine einfach und sauber zu handhabende Möglichkeit der Problemlösung dar, die optisch neutral, weil sie für das Auge des Betrachters unsichtbar ist, und bei welcher die Vorteile dieser besonderen Verlegeart, nämlich das rückstandsfreie Entfernen der Auslegware bei ungehinderter Wiederverwendung des Klettverlegebandes, unangetastet bleiben.

## Patentansprüche

1. Verfahren zur Verbindung und Fixierung der Stoßnähte von Teppichböden mit textilem Rücken bei Verlegung auf Klettbasis,
**gekennzeichnet durch**
die Verwendung eines einseitig mit einem beliebigen Klebstoff (7) versehenen Flauschgewebes (7), von welchem ein ausreichend breiter Streifen mittig unter der Teppichstoßnaht (2) verlegt wird, wobei die Flauschseite (7) eine Klettverbindung mit dem auf dem Untergrund befestigten Klettverlegeband (3), und die Klebstoffschicht (6) eine feste Klebeverbindung mit dem Rücken der Teppichbahnen (1) eingeht und diese auch horizontal miteinander verbindet.

2. Verfahren zur Verbindung und Fixierung der Stoßnähte von Teppichböden mit textilem Rücken bei Verlegung auf Klettbasis,
**dadurch gekennzeichnet, daß**
ein einseitig mit Kleber (4) versehenes Flauschgewebe (6) direkt auf den Untergrund (5) und ein ausreichend breiter Streifen eines einseitig mit Kleber (4) versehenen Klettbandes (3) mit der Klettseite nach unten weisend mittig unter die Stoßnaht (2) der Teppichbahnen (1) geklebt wird, wobei das Klettband (3) zum einen eine Klettverbindung mit dem am Boden befestigten Flauschgewebe (6) eingeht und zum anderen beide Teppichbahnen (1) auch horizontal miteinander verbindet.

## Claims

1. A method for joining and fixing the seams of carpet with textile backing fabric when the carpet is layed by means of hook and loop tapes
**characterized by**
the use of velvet tissue (loop tissue) (7), featuring adhesive coating (7) on one side, a sufficiently wide strip of which is put in center under the abutting edges (2) of the carpet sections, so that the loop side (7) is bonded to the hook tape (3) that is fixed to the ground and the adhesive layer (6) is bonded to the back of the carpet sections (1) which are thus joined horizontally.

2. A method for joining and fixing the seams of carpet with textile backing fabric when the carpet is layed by means of hook and loop tapes
**characterized by**
the fact that a velvet tissue (loop tissue) (6), featuring adhesive coating (4) on one side, is fixed directly to the ground (5) and a sufficiently wide strip of a hook tape (3), featuring adhesive coating (4) on one side and its hooked portion showing downwards, is fixed in center under the abutting edges (2) of the carpet sections (1), so that the hook tape (3) is bonded to the loop tissue (6) that is fixed to the ground and both carpet sections (1) are joined horizontally at the same time.

## Revendications

1. Système d'assemblage et de fixation des joints de tapis avec dos textile lors d'une pose du tapis à l'aide de bandes agrippantes
**caractérisé par**
l'utilisation d'un ruban velours (7) dont une face est dotée d'un adhésif quelconque. Une bande suffisamment large de ce ruban velours est fixée au niveau des jointures (2) des morceaux de tapis. Le côté velours du ruban (7) se fixe sur le ruban agrippant (3) fixé sur le sol et le côté doté d'un adhésif (6) se fixe sur le dos du tapis (1) permettant également un assemblage horizontal.

2. Système d'assemblage et de fixation des joints de tapis avec dos textile lors d'une pose du tapis à l'aide de bandes agrippantes
**caractérisé par le fait**
**qu'**un ruban velours (6) dont une face est dotée d'un adhésif (4) est collé directement sur le sol (5) et qu'un ruban agrippant (3) suffisamment large dont une face est dotée d'un adhésif (4) est fixé, le côté agrippant vers le bas, au niveau des jointures (2) des morceaux de tapis (1), permettant à la fois la fixation sur le tissu velours (6) posé au sol et l'assemblage horizontal des morceaux de tapis (1).
